# EUROPÄISCHE PATENTSCHRIFT

(11) **EP 0 393 360 B1**
(45) Veröffentlichungstag und Bekanntmachung des Hinweises auf die Patenterteilung: **19.05.1993**
(21) Anmeldenummer: 90105070.8
(22) Anmeldetag: 17.03.1990
(51) Int. Cl.: D04H 1/74, G01N 33/36, G01B 5/02

(54) **Verfahren und Vorrichtung zur Herstellung von Faserbändern mit parallelisierter Faserlage aus Wirrfaserkollektiven**
Method and device for the production of fibre ribbons with parallel fibre position out of tangled fibre collectives
Procédé et dispositif pour la production de rubans fibreux avec fibre parallèle à partir d'ensemble de fibres désordonnées

(30) Priorität: 18.04.1989 CH 1468/89
(43) Veröffentlichungstag der Anmeldung: 24.10.1990
(73) Patentinhaber: Siegfried Peyer AG, 8832 Wollerau (CH)
(72) Erfinder: Gloor, René, CH-8805 Richterswil (CH); Müller, Michael, CH-8820 Wädenswil (CH); Beeler, Alfred, CH-8810 Horgen (CH)
(74) Vertreter: Lusuardi, Werther Giovanni, Dr.

(56) Entgegenhaltungen:
- DE-A- 2 110 599
- Melliand Textilberichte, Band 59, Oktober 1978 Heidelberg, G. Spiridonow "Messungen mit einem neuen halbautomatischen Längenmessgerät und Vergleich mit den Längenkennwerten bekannter Bauarten", Seiten 780-782.

## Beschreibung

Die Erfindung bezieht sich auf ein Verfahren gemäss dem Oberbegriff des Anspruchs 1 und eine Vorrichtung gemäss dem Oberbegriff des Anspruchs 3.

Für die qualitative und quantitative Prüfung von textilen Fasern existieren zahlreiche Verfahren und Apparaturen. Bei vielen Prüfverfahren kann das ungeordnete Fasermaterial, z.B. Baumwolle in Flockenform, nicht sofort gemessen werden, sondern ist zunächst in Faserbänder mit parallelisierter Faserlage aufzubereiten. Solche vorparallelisierte Faserbänder dienen somit als Vorlage für alle Prüfgeräte die als Prüfgut Fasern mit parallelisierter Faserlage benötigen.
Das sind zum Beispiel:
- Faserrichter zur Endenordnung von Faserbärten.
- Bürststationen für Faserbärte ohne Endenordnung.
- Zugprüfgeräte zur Bestimmung der Bündelreissfestigkeit und Dehnung.
- Optische Scanner, wie Bilddatenanalysegeräte.
- Faserreifeprüfgeräte.
- Faserfeinheitsprüfgeräte.
- Faserklassiergeräte etc.

Es sind bereits mechanisierte Geräte zur Herstellung solcher Faserbänder bekannt, beispielsweise aus dem Sonderdruck G.Spiridonow in Melliand Textilberichte 59 (1978). Dieser bekannte Apparat besteht im wesentlichen aus einem einfachen Walzenstreckwerk, d.h. einem Speisewalzenpaar und einem Ausgangswalzenpaar. Es versteht sich von selbst, dass mit dieser einfachen von Hand betriebenen Vorrichtung die Herstellung von Faserbändern mit parallelisierter Faserlage zeitraubend und wenig reproduzierbar ist. Der Handbetrieb erfordert ein hohes Geschick und bewirkt zudem eine ständige Berührung des Rohstoffes mit der blossen Haut, so dass eine Kontamination mit Schweiss nicht verhindert werden kann.

Hier will die Erfindung Abhilfe schaffen. Der Erfindung liegt die Aufgabe zugrunde, ein Verfahren zur Herstellung von Faserbändern mit parallelisierter Faserlage aus Wirrfaserkollektiven zu schaffen, welches vollautomatisch und ohne Faserbeschädigung arbeitet.

Die Erfindung löst die gestellte Aufgabe mit einem Verfahren, welches die Merkmale des Anspruchs 1 aufweist, sowie einer Vorrichtung, welche die Merkmale des Anspruchs 3 aufweist.

Die durch die Erfindung erreichten Vorteile sind im wesentlichen darin zu sehen, dass dank des erfindungsgemässen Verfahrens Faserbänder mit parallelisierter Faserlage vollautomatisch hergestellt werden können, welche in ihrer Zusammensetzung (Anteile an Fasern verschiedener Länge) weitgehend dem repräsentativen Fasergut der Grundgesamtheit entsprechen.

Insbesondere gestattet das erfindungsgemässe Verfahren die Automatisierung der folgenden Funktionen:
- Kontinuierliche Verstreckung und Doublierung durch automatische Richtungsänderung;
- Beschickung;
- Vliesauftrennung;
- Einzug in das Streckwerk; und
- Bandauslauf.

Ein Ausführungsbeispiel der Erfindung, welches zugleich das Funktionsprinzip erläutert, ist in der Zeichnung dargestellt und wird im folgenden näher beschrieben.

Fig. 1 stellt einen schematischen Querschnitt durch eine Vorrichtung zur Durchführung des erfindungsgemässen Verfahrens dar.

In der Figur ist eine bevorzugte Vorrichtung zur Durchführung des erfindungsgemässen Verfahrens dargestellt, welche in ihrem grundsätzlichen Aufbau aus einer ersten und zweiten, in beiden Drehrichtungen A und B wahlweise (mit nicht dargestellten Antriebsmitteln) antreibbare, zylindrische Garniturtrommel 3,8 mit je einer am Zylindermantel angebrachten Garnitur 9, bzw. 10, einer Zuführvorrichtung 1,2, welche die Beschickung der ersten Garniturtrommel 3 mit dem sich in Wirrlage befindlichen, vorportionierten Fasermaterial gestattet, einem zwischen der ersten und zweiten Garniturtrommel 3,8 angebrachten Streckwerk 7, einem ersten Transporttrum 11, welches die beidseitige Beförderung des Faservlieses zwischen der ersten Garniturtrommel 3 und dem Streckwerk 7 gestattet, einem zweiten Transporttrum 12, welches die beidseitige Beförderung des Faservlieses zwischen der zweiten Garniturtrommel 8 und dem Streckwerk 7 gestattet, einer zwischen den beiden Garniturtrommeln 3,8 oszillierbar angeordneten Trennvorrichtung 4 und einer (nicht dargestellten) Steuerungsvorrichtung für das Zusammenwirken der einzelnen Vorrichtungselemente besteht.

Im folgenden werden die einzelnen Schritte des erfindungsgemässen Verfahrens anhand dieser bevorzugten Vorrichtung erläutert.

### Schritt A (Beschickungsvorgang):

Das sich in Wirrlage befindliche, vorportionierte Fasermaterial z.B. Baumwolle in Flockenform, gelangt über ein Speisewalzenpaar 1 und einer damit zusammenwirkenden Auflösewalze 2 auf die erste Garniturtrommel 3. Durch Vorverzug zwischen dem Speisewalzenpaar 1 und der mit einer Garnitur versehenen Auflösewalze 2 entsteht hier sowohl eine Öffnung, als auch eine Vorparallelisierung des Fasermateriales.
Das so vororientierte Fasermaterial lagert sich in Vliesform in der Garnitur 9 am Zylindermantel der ersten Garniturtrommel 3 an. Bei diesem Vorgang dreht sich die erste Garniturtrommel 3 in Drehrichtung A bis der Beschickungsvorgang abgeschlossen ist. Danach wird die Vorrichtung für den nächsten Vorgang gestoppt.
Der Antrieb des Speisewalzenpaars 1 und der damit zusammenwirkenden Auflösewalze 2 erfolgt vorzugsweise motorisch und elektronisch gesteuert, kann jedoch grundsätzlich auch manuell erfolgen.

### Schritt B (Auftrennen des Faservlieses)

Das nun an der, auf der Trommeloberfläche befindlichen, Garnitur 9 angelagerte, in sich geschlossene Faservlies muss nun für den Einzug in das Streckwerk 7 längs einer Mantelerzeugenden der ersten Garniturtrommel 3 geradlinig aufgetrennt werden. Dazu durchsticht ein zwischen den beiden Garniturtrommeln 3,8 oszillierbar angeordneter Trennkamm 4 das Faservlies und trennt dieses durch eine von der Trennkurve 5 vorgegebene Bewegung auf. Die Nadeln 18 des Trennkamms 4 durchstechen das Faservlies und heben es von der Garniturtrommel 3 ab. Dabei wird das Vlies zwischen der Rückhaltestelle 6 und den Nadeln 18 unterbrochen. Die Trennkurve 5 und das Hebelwerk des Trennkamms 4, das in der bevorzugten Ausführungsform ein Parallelogramm-Gelenk ist, schwenken nun den Trennkamm 4 in solcher Weise, dass das Kopfende des Faservlieses 16,17 aus den Nadeln 18 gleitet.
Während des Trennvorganges wird das Schleppende des Vlieses durch einen Niederhalter 6 an die erste Garniturtrommel 3 gepresst.

### Schritt C und D (Einzug des Faservlieses in das Streckwerk)

Das nun durch den Trennvorgang vom Umfang der ersten Garniturtrommel 3 abstehende Kopfende des Vlieses wird durch Trommeldrehung in Drehrichtung A um den Drehwinkelbetrag w (der genaue Betrag dieses Winkels hängt von den geometrischen Verhältnissen der jeweiligen Vorrichtung ab und kann auf einfache Weise empirisch bestimmt werden) in die Streckwerkeinlauf-Position 13 gebracht.

Nun wird die Drehrichtung der ersten Garniturtrommel 3 von A nach B geändert, wobei die Häkchen der Garnitur 9 in Abnahmestellung kommen und das Kopfende des sich vom Trommelumfang ablösenden Vlieses vom Transporttrum 11 mitgenommen und in das Streckwerk eingeführt wird.
Das Faservlies durchläuft nun das symmetrische 4-Riemchenstreckwerk 7, wobei zwischen den Klemmpunkten K1 und K2 ein positiver Verzug erfolgt. Die Verzugsgrössen, also die Differenzen der Umfangsgeschwindigkeiten zwischen den Riemchen 14 des rechten Vorrichtungsteils I und den Riemchen 15 des linken Vorrichtungsteils II sind frei wählbar und betragen vorzugsweise das 2-fache pro Hin-, bzw. Herlauf.

### Schritt E (Doublierung des Faservlieses)

Das gemäss Schritt C abgelöste Vlies, dessen Länge durch den Trommelumfang der ersten Garniturtrommel 3 bestimmt ist, wird im Streckwerk 7, um den Faktor x (Verstreckungsfaktor) verlängert (z.B. verdoppelt). Das so verlängerte Vlies wird nun je nach Verlängerungsgrad mehrfach auf die zweite, in Drehrichtung B rotierende Garniturtrommel 8 aufgewunden, mit anderen Worten doubliert. Die Garniturhäkchen der Garnitur 10 stehen dabei in Aufnahmestellung.

### Schritte F-H (Wiederholung des Vorganges jedoch spiegelverkehrt)

Nachdem nun die gesamte sich in der Vorrichtung befindliche Fasermenge auf die zweite Garniturtrommel 8 aufgelaufen ist, wird diese stillgesetzt, das Vlies analog zu Schritt B und C aufgetrennt und abgewickelt und erneut mit dem neuen Kopfende analog Schritt E in das Streckwerk 7 eingezogen und verstreckt. Der Vorgang läuft somit in völlig analoger Weise von der Maschinenseite II nach der Maschinenseite I ab. Das Fasermaterial wird nun sovielen Verstreck-Doublier-Verstreckzyklen unterworfen bis ein für die bestimmungsgemässe Verwendung ausreichender Parallelisationsgrad erreicht ist.

## Patentansprüche

1. Verfahren zur Herstellung von Faserbändern mit parallelisierter Faserlage aus Wirrfaserkollektiven, gekennzeichnet durch folgende Verfahrensschritte:
A) Aufwickeln eines sich in Wirrlage befindlichen, vorportionierten Fasermaterials auf eine erste Garniturtrommel (3);
B) Auftrennung des auf der ersten Garniturtrommel (3) aufgewickelten, vororientierten, ringförmigen Faservlieses an einer definierten Stelle;
C) Abwicklung des aufgetrennten Faservlieses von der ersten Garniturtrommel (3) mit dem einen freien Ende des Faservlieses;
D) Verstreckung des Faservlieses um den Faktor x;
E) Aufwicklung des verstreckten Faservlieses auf eine zweite Garniturtrommel (8); und
F) Auftrennung des auf der zweiten Garniturtrommel (8) aufgewickelten, doublierten Faservlieses an einer definierten Stelle;
G) Abwicklung des aufgetrennten Faservlieses von der zweiten Garniturtrommel (8) mit dem einen freien Ende des Faservlieses;
H) Verstreckung des Faservlieses um den Faktor x;
I) Aufwicklung des verstreckten Faservlieses auf die erste Garniturtrommel (3);
J) Wiederholung der Verfahrensschritte B) bis I); und
K) Abbruch des Wiederholungszyklus nach Schritt G.

2. Verfahren nach Anspruch 1, dadurch gekennzeichnet, dass während des Trennvorganges gemäss Schritt B) das Schleppende des Faservlieses an die erste Garniturtrommel (3) gepresst wird.

3. Vorrichtung zur Durchführung des Verfahrens nach Anspruch 1 oder 2, gekennzeichnet durch eine erste und zweite, in beiden Drehrichtungen (A,B) wahlweise antreibbare, zylindrische Garniturtrommel (3,8) mit je einer am Zylindermantel angebrachten Garnitur (9,10), einer Zuführvorrichtung (1,2), welche die Beschickung der ersten Garniturtrommel (3) mit dem sich in Wirrlage befindlichen, vorportionierten Fasermaterial gestattet, einem zwischen der ersten und zweiten Garniturtrommel (3,8) angebrachten Streckwerk (7), einem ersten Transporttrum (11), welches die beidseitige Beförderung des Faservlieses zwischen der ersten Garniturtrommel (3) und dem Streckwerk (7) gestattet, einem zweiten Transporttrum (12), welches die beidseitige Beförderung des Faservlieses zwischen der zweiten Garniturtrommel (8) und dem Streckwerk (7) gestattet, einer zwischen den beiden Garniturtrommeln (3,8) oszillierbar angeordneten Trennvorrichtung (4) und einer Steuerungsvorrichtung für das Zusammenwirken der einzelnen Vorrichtungselemente.

4. Vorrichtung nach Anspruch 3, dadurch gekennzeichnet, dass die Trennvorrichtung (4), vorzugsweise in Form eines Trennkammes längs einer Trennkurve (5) beweglich angeordnet ist, welche das Auftrennung des auf den Garniturtrommeln (3,8) aufgewickelten Faservlieses an einer definierten Stelle und die Abwicklung des aufgetrennten Faservlieses von den Garniturtrommeln (3,8) mit dem einen freien Ende des Faservlieses längs einer Mantelerzeugenden der Garniturtrommeln (3,8) bewirkt.

5. Vorrichtung nach Anspruch 3 oder 4, dadurch gekennzeichnet, dass zusätzlich zur Trennvorrichtung (4) ein Niederhalter (6) vorgesehen ist um das Schleppende des Faservlieses während des Trennvorganges an die Garniturtrommel 3, bzw. 8 pressen zu können.

## Claims

1. A method for making fiber slivers with parallelized fibers from sets of tangled fibers, characterized by the following sequential steps:
(A) winding a predetermined quantity of tangled fiber material onto a fist carding drum (3);
(B) detaching the preoriented fiber web annularly wound on the first carding drum (3) at a selected site;
(C) winding off the detached fiber web from the first carding drum (3) by the detached free end of the fiber web;
(D) stretching the fiber web by the factor "x";
(E) winding the stretched fiber web onto a second carding drum (8);
(F) detaching the doubled fiber web wound on the second carding drum (8) at a selected site;
(G) winding off the detached fiber web from the second carding drum (8) by the detached free end of the fiber web;
(H) stretching the fiber web by the factor "x";
(I) winding the stretched fiber web onto the first carding drum (3);
(J) repeating the steps (B) through (I); and
(K) terminating the iteration cycle after step (G).

2. A method according to claim 1, characterized in that during the detaching procedure of step (B) the trailing end of the fiber web is pressed against the first carding drum (3).

3. Device for performing the method according to claim 1 or 2, characterized by first and second cylindrical carding drums (3, 8) selectively driveable in both rotational directions (A,B) each having carding (9,10) mounted on the cylinder surface, feed means (1,2) for feeding to the first carding drum (3) a pre-measured amount of tangled fiber material, a stretching device (7) mounted between the first and second carding drums (3,8), a first conveyor belt means (11) for bidirectionally moving the fiber web between said first carding drum (3) and said stretching device (7), a second conveyor belt means (12) for bidirectionally moving the fiber web between the second carding drum (8) and the stretching device (7), a separation device (4) mounted for oscillatory movement between said two carding drums (3,8) and control means for the cooperation of the single elements of the device.

4. Device according to claim 3, characterized in that the separation device (4), preferably in the form of a separation comb, is displaceably movable along a path defined by a separation cam (5) for detaching at a specific site the fiber web wound onto the carding drums (3,8) and unwinding the unravelled fiber web from the carding drums (3,8) by means of the detached free end of the fiber web along a generatrix of the carding drums (3,8).

5. Device according to claim 3 or 4, characterized in that it further comprises, additionally to the separation device (4), a depressing device (6) to hold the trailing end of the fiber web against said carding drum (3, respectively 8) during the separation of said web from said drum.

## Revendications

1. Procédé de fabrication de bandes de fils à couche de fibres emmêlées rendues parallèles, caractérisé par les étapes suivantes:
A) bobinage sur un premier tambour à garniture (3) d'une première partie du matériau fibreux emmêlé;
B) séparation en un emplacement précis du feutre en forme d'anneau de fibres préorientées bobinées sur le premier tambour à garniture (3);
C) débobinage du feutre de fibres du premier tambour à garniture (3), à partir du premier bout libre du feutre de fibres;
D) étirage du feutre de fibres d'un facteur x;
E) bobinage du feutre de fibres étirées sur un second tambour à garniture (8); et
F) séparation en un emplacement précis du feutre doublé bobiné sur le second tambour à garniture (8);
G) débobinage du feutre de fibres séparé du second tambour à garniture (8), par un des bouts libres du feutre de fibres;
H) étirage du feutre de fibres d'un facteur x:
I) bobinage du feutre de fibres étirées sur le premier tambour à garniture (3);
J) répétition des étapes B) à I) du procédé; et
K) interruption de la séquence de répétitions après l'étape G.

2. Procédé selon la revendication 1, caractérisé en ce que pendant l'opération de séparation de l'étape B), le bout traînant du feutre de fibres est comprimé contre le premier tambour à garniture (3).

3. Dispositif destiné à l'exécution du procédé selon la revendication 1 ou 2, caractérisé par un premier et un second tambour cylindrique à garniture (3, 8) pouvant être entraînés à volonté dans les deux sens de rotation (A, B), présentant chacun une garniture (9, 10) disposée pour former une enveloppe cylindrique, un dispositif d'amenée (1,2) qui réalise le recouvrement du premier tambour à garniture (3) par le lot prédécoupé de matière fibreuse emmêlée, un dispositif d'étirage (7) installé entre le premier et le second tambour à garniture (3, 8), une première bande transporteuse (11) qui effectue le transport latéral du feutre de fibres entre le premier tambour à garniture (3) et le dispositif d'étirage (7), une seconde bande transporteuse (12), qui effectue le transport du feutre de fibres entre le second tambour à garniture (8) et le dispositif'd'étirage (7), un dispositif de séparation (4) disposé à oscillation entre les deux tambours à garniture (3, 8) et un dispositif de commande servant à faire coopérer les différents éléments du dispositif.

4. Dispositif selon la revendication 3, caractérisé en ce que le dispositif de séparation (4), qui présente de préférence la forme d'un peigne de séparation, est disposé à déplacement le long d'une courbe de séparation (5) et effectue la séparation en un endroit précis du feutre de fibres bobiné sur les tambours à garniture (3, 8) ainsi que le débobinage du feutre séparé des tambours à garniture (3, 8), par le bout libre du feutre de fibres et le long d'une génératrice de l'enveloppe des tambours à garniture (3, 8).

5. Dispositif selon la revendication 3 ou 4, caractérisé en ce qu'un dispositif de retenue (6) est prévu en plus du dispositif de séparation (4), pour pouvoir comprimer sur le tambour à garniture (3) ou (8) le bout traînant du feutre de fibres pendant l'opération de séparation.
